# EUROPÄISCHE PATENTSCHRIFT

(11) **EP 2 495 820 B1**
(45) Veröffentlichungstag und Bekanntmachung des Hinweises auf die Patenterteilung: **26.10.2016**
(21) Anmeldenummer: 12153818.5
(22) Anmeldetag: 03.02.2012
(51) Int. Cl.: H01R 12/72, H01R 12/75, H01R 13/506

(54) **Direktkontaktierungsstecker zur Kontaktierung von mehrreihigen Kontaktflächen auf einer Leiterplatte**
Direct contacting connector for contacting multi-row contact areas on a circuit board
Fiche à contacts directs pour la mise en contact de surfaces de contact multi-rangées sur une plaquette

(30) Priorität: 02.03.2011 DE 102011004997
(43) Veröffentlichungstag der Anmeldung: 05.09.2012
(73) Patentinhaber: Robert Bosch GmbH, 70442 Stuttgart (DE)
(72) Erfinder: Schoenfeld, Michael, 70771 Leinfelden-Echterdingen (DE); Rehbein, Peter, 97291 Thuengersheim (DE); Kroeckel, Markus, 71701 Schwieberdingen (DE)

(56) Entgegenhaltungen:
- DE-A1-102005 063 239
- DE-A1-102008 054 996
- DE-B3-102007 026 102

## Beschreibung

Die Erfindung geht aus von einem Direktkontaktierungsstecker nach der Gattung des Anspruchs 1.

Steuergeräte bestehen meist aus einer Leiterplatte, auf der elektronische Bauelemente platziert sind, und einem Gehäuse. In Motorsteuergeräten wird auf die Leiterplatte üblicherweise eine Messerleiste montiert, um die elektrische Verbindung zwischen einem Kabelbaumstecker und der Leiterplatte herzustellen. Die Messerleiste stellt somit ein zusätzliches Bauteil bei der Montage des Steuergerätes dar.

Es sind auch so genannte elektrische Direktkontaktierungen bekannt, bei denen die Messerleiste entfällt und die einzelnen Pole des Kabelbaumes direkt auf der Leiterplatte kontaktiert werden. Dazu sind auf der Leiterplatte elektrische Kontaktflächen ("Lands") vorgesehen, die direkt durch Kontaktelemente des Kabelbaumsteckers kontaktiert werden.

Zur Direktkontaktierung von zweireihigen Kontaktflächen auf der Leiterplatte sind weiterhin Direktkontaktierungsstecker bekannt, bei denen die Kontakte für die beiden Reihen von Kontaktflächen jeweils übereinander liegen und die elektrischen Kontakte gegenüber ihren elektrischen Leitungen abgewinkelt sind. Die Bestückung solcher Kontakte in einen Kontaktträger, insbesondere durch eine Dichtmatte hindurch, ist aus folgenden Gründen sehr problematisch:
- Beschädigungsgefahr für die Kontaktfedern der Kontakte sowie für die Dichtmatte;
- schwieriger Bestückvorgang, da die Kontakte in eine "gewinkelte" Kammer bestückt werden müssen;
- Entformung (Fertigung) der Kontaktkammern des Kontaktträgers ist aufgrund der übereinander liegenden Kontakte und der gewinkelten Kontaktkammern problematisch.

Die Aufgabe der Erfindung besteht demgegenüber darin, bei einem Direktkontaktierungsstecker der eingangs genannten Art die geschilderten Nachteile zu vermeiden.

Das Dokument "DE 10 2007 026102 B3" offenbart ein Direktkontaktierungsstecker zur elektrischen Direktkontaktierung von einreihigen Kontaktflächen einer Leiterplatte, mit einem Kontaktträger, der eine Reihe von elektrischen Kontakten zur Direktkontaktierung der Kontaktflächen aufweist, und mit elektrischen Leitungen, deren Leitungsenden innerhalb des Kontaktträgers mit den elektrischen Kontakten elektrisch leitend verbunden sind, wobei der Kontaktträger aus zwei Kontaktträgerteilen zusammengefügt ist, von denen das erste Kontaktträgerteil die elektrischen Kontakte und das zweite Kontaktträgerteil die Leitungsenden der elektrischen Leitungen aufweiset.

### Vorteile der Erfindung

Diese Aufgabe wird erfindungsgemäß gelöst durch einen

Direktkontaktierungsstecker mit den Merkmalen von Anspruch 1.

Der erfindungsgemäße zweiteilige Kontaktträger bietet insbesondere die folgenden Vorteile:
- Das Bestücken der Leitungen ist ohne Beschädigung von Kontaktfedern sowie von Dichtlamellen einer vorgeordneten Mattendichtung möglich;
- Das Leitungsende muss nicht mehr abisoliert werden;
- Das Bestücken der Kontakte kann maschinell erfolgen und vermeidet somit ebenfalls Beschädigungen der Kontakte während der Kontaktmontage.
- Beide Bestückvorgänge sind einfach und auch maschinell durchführbar.
- Eine Crimpung wird überflüssig, da die Verbindung zur Leitung über einen einfachen Rastvorgang geschaffen wird. Der Kontaktbereich ist entsprechend auszulegen, z.B. Schneidklemme am Kontakt in Leitungsrichtung bzw. rechtwinklig dazu.

Die Erfindung ist für alle Automotive-Steuergeräte geeignet, bei denen eine Direktsteckverbindung eingesetzt wird und die eine hohe Pinzahl benötigen. Weitere Vorteile und vorteilhafte Ausgestaltungen des Gegenstands der Erfindung sind der Beschreibung, der Zeichnung und den Ansprüchen entnehmbar.

### Zeichnungen

Nachfolgend wird die Erfindung anhand mehrerer in der Zeichnung exemplarisch wiedergegebener Ausführungsbeispiele näher erläutert. Es zeigen:
- Fig. 1: schematisch einen erfindungsgemäßen Direktkontaktierungsstecker mit einem zweiteiligen Kontaktträger;
- Fig. 2: eine Modifikation des Direktkontaktierungssteckers von Fig. 1 in einer Detailansicht entsprechend II in Fig. 1; und
- Fig. 3: schematisch einen erfindungsgemäßen Direktkontaktierungsstecker mit zwei miteinander gelenkig verbundenen Kontaktträgern.

### Beschreibung der Ausführungsbeispiele

Der in **Fig. 1** gezeigte Direktkontaktierungsstecker (z.B. Kabelbaumstecker) **1** dient zur elektrischen Direktkontaktierung einer auf einer Leiterplatte **2** vorgesehenen Doppelreihe von Kontaktflächen ("Lands") **3**.

Der Direktkontaktierungsstecker 1 umfasst einen Kontaktträger **4** mit einer Doppelreihe von elektrischen Kontakten (Kontaktfedern) **5** zur elektrischen Direktkontaktierung der Kontaktflächen 3 sowie elektrische Leitungen **6**, deren Leitungsenden **7** innerhalb des Kontaktträgers 4 mit den Kontakten 5 elektrisch leitend verbunden sind.

Der Kontaktträger 4 ist zweiteilig durch ein unteres Kontaktträgerteil **4a**, welches die Kontakte 5 aufweist, und ein oberes Kontaktträgerteil **4b**, welches die Leitungsenden 7 der elektrischen Leitungen 6 aufweist, gebildet. Die beiden Kontaktträgerteile 4a, 4b sind unter Ausbildung der elektrischen Verbindung zwischen den Kontakten 5 und den Leitungsenden 7 miteinander in einer quer zu den Leitungsenden 7 verlaufenden Fügerichtung **8** verrastet.

Genauer gesagt, wird das untere Kontaktträgerteil 4a mit seinen darin montierten Kontakten 5 auf das obere Kontaktträgerteil 4b zunächst in eine Zwischenrastposition aufgerastet, in der das obere Kontaktträgerteil 4b mit den elektrischen Leitungen 6 bestückt wird. Dazu werden die nicht abisolierten Leitungsenden 7 in das obere Kontaktträgerteil 4b eingeführt und dort festgeklemmt, um ihre Position im oberen Kontaktträgerteil 4b zu fixieren. Anschließend wird das untere Kontaktträgerteil 4a vollständig auf das obere Kontaktträgerteil 4b aufgerastet. An den Kontakten 5 sind Schneiden **9**, z.B. in Form von Schneidklemmen, vorgesehen, die beim Zusammenfügen der beiden Kontaktträgerteile 4a, 4b die Isolierung der Leitungsenden 7 durchschneiden und die elektrischen Leitungen 6 kontaktieren. Die aneinander anliegenden Fügeseiten **10a**, **10b** der beiden Kontaktträgerteile 4a, 4b sind treppenförmig ausgebildet, wobei die Schneiden 9 und die Leitungsenden 7 zweier hintereinander angeordneten Reihen von elektrischen Kontakten 5 in Fügerichtung 8 gegeneinander versetzt angeordnet sind.

Das Bestücken des oberen Kontaktträgerteils 4b mit den Leitungsenden 7 ist durch eine dem oberen Kontaktträgerteil 4b vorgeordnete Mattendichtung **11** hindurch problemlos, insbesondere auch maschinell, und ohne Beschädigung der erst später mit dem unteren Kontaktträgerteil 4a montierten Kontakte 5 möglich. Das Bestücken des unteren Kontaktträgerteils 4a mit den Kontakten 5 kann maschinell erfolgen und vermeidet somit ebenfalls Beschädigungen der Kontakte 5 während der Kontaktmontage.

**Fig. 2** zeigt eine modifizierte elektrische Anbindung zwischen dem Kontakt 5 und der elektrischen Leitung 6, deren Leitungsende 7 abisoliert ist. Die im unteren Kontaktträgerteil 4b montierten Kontakte 5 weisen jeweils einen Kontaktabschnitt **20** in Form einer Klemmaufnahme auf, die in derjenigen Richtung **21** offen ist, in der die Leitungsenden 7 in das oberen Kontaktträgerteil 4b bestückt bzw. eingesteckt werden. Das untere Kontaktträgerteil 4a und das noch nicht mit den Leitungsenden 7 bestückte obere Kontaktträgerteil 4b werden zusammengefügt, wobei die Klemmaufnahme 20 des elektrischen Kontakte 5 in den später von dem abisolierten Leitungsende 7 eingenommenen Raum hineinragt. Anschließend wird das obere Kontaktträgerteil 4b durch eine Mattendichtung 11 hindurch mit den elektrischen Leitungen 6 bestückt, wodurch die abisolierten Leitungsenden 7 in die Klemmaufnahme 20 eingeschoben werden. Die elektrische Verbindung zwischen den elektrischen Kontakten 5 und den Leitungsenden 7 erfolgt also erst nach dem Zusammenfügen der beiden Kontaktträgerteile 4a, 4b direkt über den Bestückvorgang der elektrischen Leitung 6. Die elektrische Leitung 6 ist im dem oberen Kontaktträgerteil 4b außerdem bei **22** fixiert, damit das in der Klemmaufnahme 20 aufgenommene abisolierte Leitungsende 7 zugentlastet ist.

Es ist aber auch denkbar, ähnlich wie in Fig. 1 die beiden jeweils bestückten Kontaktträgerteile 4a, 4b miteinander in Richtung 21 unter gleichzeitiger Ausbildung der elektrischen Verbindung zwischen den Klemmaufnahmen 20 und den abisolierten Leitungsenden 7 zusammenzufügen.

Der in **Fig. 3** gezeigte Direktkontaktierungsstecker **30** weist zwei miteinander bei **31** gelenkig verbundene, zweiteilige Kontaktträger 4 auf, die zwischen sich eine Steckaufnahme **32** für die Leiterplatte 2 ausbilden. Dieser Direktkontaktierungsstecker 30 dient zur Direktkontaktierung von beidseitig auf einer Leiterplatte 2 vorgesehenen Doppelreihen von Kontaktflächen 3.

## Patentansprüche

1. Direktkontaktierungsstecker (1) zur elektrischen Direktkontaktierung von mehrreihigen Kontaktflächen (3) einer Leiterplatte (2), mit einem Kontaktträger (4), der mindestens zwei Reihen von elektrischen Kontakten (5) zur Direktkontaktierung der Kontaktflächen (3) aufweist, und mit elektrischen Leitungen (6), deren Leitungsenden (7) innerhalb des Kontaktträgers (4) mit den elektrischen Kontakten (5) elektrisch leitend verbunden sind, wobei der Kontaktträger (4) aus zwei Kontaktträgerteilen (4a, 4b) zusammengefügt ist, von denen das erste Kontaktträgerteil (4a) die elektrischen Kontakte (5) und das zweite Kontaktträgerteil (4b) die Leitungsenden (7) der elektrischen Leitungen (6) aufweist.

2. Direktkontaktierungsstecker nach Anspruch 1, **dadurch gekennzeichnet, dass** die beiden Kontaktträgerteile (4a, 4b) in Richtung (8, 21) parallel oder quer zu den Leitungsenden (7) zusammengefügt sind.

3. Direktkontaktierungsstecker nach Anspruch 1 oder 2, **dadurch gekennzeichnet, dass** die elektrische Verbindung zwischen den elektrischen Kontakten (5) und den Leitungsenden (7) durch das Zusammenfügen der beiden Kontaktträgerteile (4a, 4b) ausgebildet ist.

4. Direktkontaktierungsstecker nach Anspruch 3, **dadurch gekennzeichnet, dass** die elektrischen Kontakte (5) jeweils eine in Fügerichtung (8) des ersten Kontaktträgerteils (4a) wirkende Schneide (9) zur Kontaktierung von isolierten Leitungsenden (7) oder einen Kontaktabschnitt (20) zur Kontaktierung von abisolierten Leitungsenden (7) aufweisen.

5. Direktkontaktierungsstecker nach Anspruch 3 oder 4, **dadurch gekennzeichnet, dass** die beiden Kontaktträgerteile (4a, 4b) über eine miteinander verbundene Fügezwischenstellung, in der das zweite Kontaktträgerteil (4b) mit den elektrischen Leitungen (6) bestückbar ist, zusammengefügt sind.

6. Direktkontaktierungsstecker nach Anspruch 1 oder 2, **dadurch gekennzeichnet, dass** die elektrische Verbindung zwischen den elektrischen Kontakten (5) und den Leitungsenden (7) erst nach dem Zusammenfügen der beiden Kontaktträgerteile (4a, 4b) ausgebildet ist.

7. Direktkontaktierungsstecker nach Anspruch 6, **dadurch gekennzeichnet, dass** die elektrischen Kontakte (5) jeweils einen Kontaktabschnitt (20) aufweisen, der bei zusammengefügten Kontaktträgerteilen (4a, 4b) in den später von dem abisolierten-Leitungsende (7) eingenommenen Raum hineinragt.

8. Direktkontaktierungsstecker nach einem der vorhergehenden Ansprüche, **dadurch gekennzeichnet, dass** die elektrischen Leitungen (6) im zweiten Kontaktträgerteil (4b) festgeklemmt sind.

9. Direktkontaktierungsstecker nach einem der vorhergehenden Ansprüche, **dadurch gekennzeichnet, dass** die Leitungsenden (7) der elektrischen Leitungen (6) zweier hintereinander angeordneten Reihen von elektrischen Kontakten (5) in Fügerichtung (8, 21) der beiden Kontaktträgerteile (4a, 4b) gegeneinander versetzt angeordnet sind.

10. Direktkontaktierungsstecker nach einem der vorhergehenden Ansprüche, **dadurch gekennzeichnet, dass** die aneinander anliegenden Fügeseiten (10a, 10b) der beiden Kontaktträgerteile (4a, 4b) treppenförmig ausgebildet sind.

11. Direktkontaktierungsstecker nach einem der vorhergehenden Ansprüche, **dadurch gekennzeichnet, dass** zwei miteinander gelenkig verbundene, zweiteilige Kontaktträger (4) vorgesehen sind, die zwischen sich eine Steckaufnahme (32) für die Leiterplatte (2) ausbilden.

12. Direktkontaktierungsstecker nach einem der vorhergehenden Ansprüche, **dadurch gekennzeichnet, dass** der Kontaktträger (4) aus zwei Kontaktträgerteilen (4a, 4b) verrastet ist.

13. Direktkontaktierungsstecker nach einem der vorhergehenden Ansprüche, **dadurch gekennzeichnet, dass** die elektrischen Kontakte gegenüber ihren Leitungen abgewinkelt sind.

14. Direktkontaktierungsstecker nach einem der vorhergehenden Ansprüche, **dadurch gekennzeichnet, dass** die Kontakte für die beiden Reihen von Kontaktflächen jeweils übereinander liegen.

## Claims

1. Direct contact-making plug (1) for making direct electrical contact with multi-row contact areas (3) of a printed circuit board (2), comprising a contact carrier (4) which has at least two rows of electrical contacts (5) for making direct contact with the contact areas (3), and comprising electrical lines (6), the line ends (7) of the said electrical lines being electrically conductively connected to the electrical contacts (5) within the contact carrier (4), wherein the contact carrier (4) is assembled from two contact carrier parts (4a, 4b), of which the first contact carrier part (4a) has the electrical contacts (5) and the second contact carrier part (4b) has the line ends (7) of the electrical lines (6).

2. Direct contact-making plug according to Claim 1, **characterized in that** the two contact carrier parts (4a, 4b) are assembled in a direction (8, 21) parallel or transverse to the line ends (7).

3. Direct contact-making plug according to Claim 1 or 2, **characterized in that** the electrical connection between the electrical contacts (5) and the line ends (7) is formed by assembling the two contact carrier parts (4a, 4b).

4. Direct contact-making plug according to Claim 3, **characterized in that** the electrical contacts (5) each have a blade (9), which acts in the joining direction (8) of the first contact carrier part (4a), for making contact with insulated line ends (7) or each have a contact section (20) for making contact with line ends (7) which are stripped of insulation.

5. Direct contact-making plug according to Claim 3 or 4, **characterized in that** the two contact carrier parts (4a, 4b) are assembled connected to one another by means of a joining intermediate position in which the second contact carrier part (4b) can be fitted with the electrical lines (6).

6. Direct contact-making plug according to Claim 1 or 2, **characterized in that** the electrical connection between the electrical contacts (5) and the line ends (7) is formed only after the two contact carrier parts (4a, 4b) are assembled.

7. Direct contact-making plug according to Claim 6, **characterized in that** the electrical contacts (5) each have a contact section (20) which, when the contact carrier parts (4a, 4b) are assembled, projects into the space which is later taken up by the line end (7) which is stripped of insulation.

8. Direct contact-making plug according to one of the preceding claims, **characterized in that** the electrical lines (6) are firmly clamped in the second contact carrier part (4b).

9. Direct contact-making plug according to one of the preceding claims, **characterized in that** the line ends (7) of the electrical lines (6) of two rows of electrical contacts (5), which rows are arranged one behind the other, are arranged in a manner offset in relation to one another in the joining direction (8, 21) of the two contact carrier parts (4a, 4b).

10. Direct contact-making plug according to one of the preceding claims, **characterized in that** the joining sides (10a, 10b) of the two contact carrier parts (4a, 4b), which joining sides bear against one another, are designed in the form of steps.

11. Direct contact-making plug according to one of the preceding claims, **characterized in that** two two-part contact carriers (4), which are connected to one another in an articulated manner and which form a plug receptacle (32) for the printed circuit board (2) between them, are provided.

12. Direct contact-making plug according to one of the preceding claims, **characterized in that** the contact carrier (4) comprising two contact carrier parts (4a, 4b) is latched.

13. Direct contact-making plug according to one of the preceding claims, **characterized in that** the electrical contacts are angled in relation to their lines.

14. Direct contact-making plug according to one of the preceding claims, **characterized in that** the contacts for the two rows of contact areas are in each case situated one above the other.

## Revendications

1. Connecteur de contact direct (1) pour la mise en contact électrique direct de surfaces de contact (3) à rangées multiples d'une carte de circuits imprimés (2),
avec un support de contacts (4) qui comporte au moins deux rangées de contacts (5) électriques pour la mise en contact direct des surfaces de contact (3) et avec des conducteurs (6) électriques, dont les extrémités (7) de conducteurs sont connectées de façon électroconductrice à l'intérieur du support de contacts (4) avec les contacts (5) électriques,
le support de contacts (4) étant assemblé à partir de deux pièces (4a, 4b) de support de contacts, dont la première pièce (4a) de support de contacts comporte les contacts (5) électriques et la deuxième pièce (4b) de support de contacts comporte les extrémités (7) de conducteurs des conducteurs (6) électriques.

2. Connecteur de contact direct selon la revendication 1, **caractérisé en ce que** les deux pièces (4a, 4b) de support de contacts sont assemblées dans la direction (8, 21), à la parallèle ou à la transversale des extrémités (7) de conducteurs.

3. Connecteur de contact direct selon la revendication 1 ou la revendication 2, **caractérisé en ce que** la connexion électrique entre les contacts (5) électriques et les extrémités (7) de conducteurs est créée par l'assemblage des deux pièces (4a, 4b) de support de contacts.

4. Connecteur de contact direct selon la revendication 3, **caractérisé en ce que** les contacts (5) électriques comportent chacun une lame (9) agissant dans la direction d'assemblage (8) de la première pièce (4a) de support de contacts pour la mise en contact d'extrémités (7) isolées de conducteurs ou un segment de contact (20) pour la mise en contact d'extrémités (7) dénudées de conducteurs.

5. Connecteur de contact direct selon la revendication 3 ou la revendication 4, **caractérisé en ce que** les deux pièces (4a, 4b) de support de contacts sont assemblées reliée entre eux par une position intermédiaire d'assemblage dans laquelle la deuxième pièce (4b) de support de contacts peut être équipée avec les conducteurs (6) électriques.

6. Connecteur de contact direct selon la revendication 1 ou la revendication 2, **caractérisé en ce que** la connexion électrique entre les contacts (5) électriques et les extrémités (7) de conducteurs n'est créée qu'après l'assemblage des deux pièces (4a, 4b) de supports de contact.

7. Connecteur de contact direct selon la revendication 6, **caractérisé en ce que** les contacts (5) électriques comportent chacun un segment de contact (20) qui lors de l'assemblage des pièces (4a, 4b) de supports de contact fait saillie dans l'espace ultérieurement occupé par l'extrémité (7) dénudée de conducteurs.

8. Connecteur de contact direct selon l'une quelconque des revendications précédentes, **caractérisé en ce que** les conducteurs (6) électriques sont enserrés dans la deuxième pièce (4b) de support de contacts.

9. Connecteur de contact direct selon l'une quelconque des revendications précédentes, **caractérisé en ce que** les extrémités (7) de conducteurs des conducteurs (6) électriques de deux rangées placées l'une derrière l'autre de contacts (5) électriques sont placées en étant décalées mutuellement dans la direction d'assemblage (8, 21) des deux pièces (4a, 4b) de support de contacts.

10. Connecteur de contact direct selon l'une quelconque des revendications précédentes, **caractérisé en ce que** les côtés d'assemblage (10a, 10b) mutuellement adjacents des deux pièces (4a, 4b) de support de contacts sont conçus en forme de gradins.

11. Connecteur de contact direct selon l'une quelconque des revendications précédentes, **caractérisé en ce que** deux supports (4) de contacts en deux pièces, reliés l'un à l'autre de manière articulée sont prévus, qui forment entre eux un logement par enfichage (32) pour la carte de circuits imprimés (2).

12. Connecteur de contact direct selon l'une quelconque des revendications précédentes, **caractérisé en ce que** le support de contacts (4) est enclenché à partir de deux pièces (4a, 4b) de support de contacts.

13. Connecteur de contact direct selon l'une quelconque des revendications précédentes, **caractérisé en ce que** les contacts électriques sont coudés par rapport à leurs conducteurs.

14. Connecteur de contact direct selon l'une quelconque des revendications précédentes, **caractérisé en ce que** les contacts pour les deux rangées de surfaces de contact sont chaque fois superposés.
